# EUROPÄISCHE PATENTSCHRIFT

(11) **EP 0 893 605 B1**
(45) Veröffentlichungstag und Bekanntmachung des Hinweises auf die Patenterteilung: **09.10.2002**
(21) Anmeldenummer: 98890181.5
(22) Anmeldetag: 24.06.1998
(51) Int. Cl.: F15B 7/00, B60J 7/057

(54) **Hydraulische Betätigungsanordnung**
Hydraulic drive system
Dispositif de commande hydraulique

(30) Priorität: 23.07.1997 AT 125097
(43) Veröffentlichungstag der Anmeldung: 27.01.1999
(73) Patentinhaber: Hoerbiger Hydraulik GmbH, 86956 Schongau (DE)
(72) Erfinder: Huber, Gerhard, Dipl. Ing., 87662 Frankenhofen-Kalkental (DE)
(74) Vertreter: Pinter, Rudolf, Dipl.-Ing.

(56) Entgegenhaltungen:
- EP-A- 0 032 300
- FR-A- 2 150 260
- GB-A- 2 266 930

## Beschreibung

Die Erfindung betrifft eine hydraulische Betätigungsanordnung, insbesonders zur Betätigung eines Abdeckelementes an einem Fahrzeug, mit zumindest einem doppelt wirkenden hydraulischen Arbeitszylinder, dessen Arbeitsräume mit jeweils einer Seite einer in ihrer Förderrichtung umschaltbaren Druckmittelpumpe in Verbindung stehen, deren beide Seiten parallel zur Verbindung mit dem Arbeitszylinder weiters mit einem mit dem Tank in Verbindung stehenden Wechselventil verbunden sind.

Derartige Anordnungen sind Z.B. aus GB-A-2 266 930 bekannt und werden insbesonders dort gerne verwendet, wo trotz gedrängter Platzverhältnisse auf einfache und betriebssichere Weise auch größere Kräfte aufgebracht werden müssen, wie dies beispielsweise bei der Betätigung verschiedenster Elemente in bzw. an Fahrzeugen der Fall ist. So sind in den letzten Jahren speziell im Zusammenhang mit der Betätigung von Faltverdecken oder auch Kofferraumklappen oder dergleichen Betätigungsanordnungen der genannten Art in ständig steigendem Ausmaß zum Einsatz gekommen, wobei die Ansteuerung des bzw. der Arbeitszylinder vielfältigsten Anforderungen im Hinblick auf Komfort, Sicherheit und dergleichen genügen muß.

Die beschriebene Ausführung nach dem bekannten Stande der Technik ist einfach aufgebaut, hat aber unter anderem den Nachteil, daß der Arbeitszylinder bei nicht fördernder Druckmittelpumpe hydraulisch nicht festgestellt ist, da über die Druckmittelpumpe selbst bzw. unter Umständen auch das Wechselventil ein Volumsausgleich bzw. Druckabbau erfolgen kann, sodaß die jeweilige Stellung des Arbeitszylinders bzw. der davon betätigten Elemente nur über separate Maßnahmen, wie etwa auf die Kolbenstange wirkende Sperreinrichtungen oder dergleichen, gehalten werden kann. Weitere Probleme, die bei den bekannten Anordnungen nach dem Stande der Technik zumeist zu aufwendigen hydraulischen Schaltungen mit einer Vielzahl von entsprechenden Schaltelementen führen, treten insbesonders auch dann auf, wenn für den Fall einer gestörten oder unterbrochenen Druckmittelversorgung eine Notbetätigung der sonst hydraulisch betätigten Elemente von Hand gewünscht oder erforderlich ist, da ja dann beispielsweise eine ansonsten durchaus erwünschte hydraulische Sperre der Betätigungsanordnung bei fehlender Druckmittelversorgung aufgehoben oder umgangen werden muß. Es sind zwar auch in diesem Zusammenhang geeignete Anordnungen bekannt geworden, die aber hinsichtlich des Bauteilund Zusammenschaltungsaufwandes schon relativ kompliziert und damit auch entsprechend teuer und wartungsaufwendig sind.

Aufgabe der vorliegenden Erfindung ist es, eine hydraulische Betätigungsanordnung der eingangs genannten Art so zu verbessern, daß die beschriebenen Nachteile der entsprechenden Anordnungen nach dem Stande der Technik vermieden werden und daß insbesonders auf möglichst einfache Art sowohl eine im Normalbetrieb bei stehender Druckmittelpumpe wirksam werdende hydraulische Sperre der Anordnung, als auch - im Notbetrieb - eine Handbetätigung der sonst hydraulisch betätigten Elemente möglich ist.

Diese Aufgabe wird gemäß der vorliegenden Erfindung bei einer Betätigungsanordnung der eingangs genannten Art dadurch gelöst, daß in die Verbindungsleitung zumindest eines der beiden Arbeitsräume zur Druckmittelpumpe ein in Richtung zu diesem Arbeitsraum öffnendes Rückschlagventil eingeschaltet ist, dessen Ausgangsseite weiters mit der Eingangsseite eines ausgangsseitig zum Tank öffnenden Vorspannventils verbunden ist, welches über den eingangsseitig des Rückschlagventils herrschenden Druck absperrbar ist. Über die an sich in ähnlichen Zusammenhängen bekannten und verwendeten Rückschlagventile in der Verbindungsleitung des jeweiligen Arbeitsraumes zur Druckmittelpumpe ist auf einfache Weise eine hydraulische Sperre der Betätigungsanordnung bei nicht laufender Druckmittelpumpe zumindest dahingehend erreicht, daß eine Bewegung des Kolbens in Richtung Verkleinerung des jeweiligen Arbeitsraumes nicht möglich ist, da dazu ja der Inhalt dieses Arbeitsraumes ausgeschoben werden müßte, was durch das Rückschlagventil verhindert wird. Um nun trotzdem die erwünschte, oben beschriebene Hand-Notbetätigung des sonst hydraulisch betätigten Elementes zu ermöglichen, ist das beschriebene Vorspannventil vorgesehen, welches bei Überschreitung seines vorzugsweise einstellbaren Öffnungsdruckes ein Abströmen des ausgeschobenen Arbeitsrauminhaltes in Richtung Tank ermöglicht. Damit bei der normalen hydraulischen Betätigung der größte im jeweiligen Arbeitsraum wirksam werdende Mediumdruck nicht durch den Öffnungsdruck des Vorspannventils begrenzt wird, ist dieses Vorspannventil wie beschrieben über den eingangsseitig des Rückschlagventils herrschenden Druck absperrbar. Damit ist dieses Vorspannventil auf der jeweils druckbeaufschlagten Seite des Arbeitszylinders auf alle Fälle abgeschlossen und damit funktionell nicht vorhanden.

Insgesamt läßt sich mit den beschriebenen Maßnahmen eine sehr einfache Betätigungsanordnung mit wenigen Elementen realisieren, die insbesonders die eingangs beschriebenen Anforderungen im Zusammenhang mit derartigen Betätigungsanordnungen bestens erfüllt.

Es ist dabei insbesonders belanglos, ob die beschriebenen Maßnahmen nach der vorliegenden Erfindung nur auf einer Seite des Arbeitszylinders, oder aber auf beiden vorgesehen sind - durch verschiedene Auslegung der Elemente auf beiden Zylinderseiten könnten auch unterschiedliche diesbezügliche Charakteristiken der Betätigungsanordnung realisiert werden.

Nach einer besonders bevorzugten Ausgestaltung der Erfindung ist vorgesehen, daß das Rückschlagventil über den in der Verbindungsleitung der Druckmittelpumpe zum jeweils anderen Arbeitsraum herrschenden Druck entsperrbar ist. Soferne diese Maßnahme nicht gesetzt wird, muß auf alle Fälle der aus dem jeweils nicht druckbeaufschlagten Arbeitsraum ausgeschobene Zylinderinhalt über das jeweilige Vorspannventil zum Tank ausgeschoben werden, was zufolge des am Vorspannventil zu überwindenden Öffnungsdruckes stets einen gewissen Energieverlust im System bedeutet. Soferne nun mit der beschriebenen Maßnahme sichergestellt wird, daß das jeweilige Rückschlagventil im normalen hydraulischen Betrieb der Betätigungsanordnung von der gegenüberliegenden Druckseite aus entsperrt wird, so kann das Hydraulikmedium aus dem sich verkleinernden Zylinderraum praktisch verlustfrei über dieses entsperrte Rückschlagventil ausgeschoben werden. Bei nicht laufender Druckmittelpumpe und damit nicht entsperrtem Rückschlag bleibt die oben beschriebene Not-Funktion des jeweiligen Vorspannventils voll erhalten.

Nach einer weiteren bevorzugten Ausgestaltung der Erfindung können alle Ventile, sowie gegebenenfalls auch zusätzliche Druckbegrenzungsventile, Drosseln und dergleichen, vorzugsweise zusammen mit der Druckmittelpumpe und dem Tank, in einem gemeinsamen, auch alle Verbindungsleitungen bis zu den beiden arbeitszylinderseitigen Anschlüssen aufweisenden Aggregat angeordnet sein. Damit ergibt sich ein sehr einfacher Aufbau der Betätigungsanordnung aus dem genannten Aggregat, dem eigentlichen Arbeitszylinder und der bzw. den Verbindungsleitung(en) dazwischen, was insbesonders im Zusammenhang mit gedrängten Platzverhältnissen - wie eingangs im Zusammenhang mit der Anwendung in Fahrzeugen beschrieben - sehr vorteilhaft ist.

Die Erfindung wird im folgenden noch anhand des in der Zeichnung schematisch dargestellten Ausführungsbeispiels näher erläutert.

Die dargestellte hydraulische Betätigungsanordnung dient beispielsweise zur Betätigung eines hier nicht weiter dargestellten Abdeckelementes an einem Fahrzeug, wie etwa einem Faltverdeck oder dergleichen, und weist zumindest einen doppelt wirkenden hydraulischen Arbeitszylinder 1 auf, dessen Arbeitsräume 2, 3 mit jeweils einer Seite einer in ihrer Förderrichtung umschaltbaren Druckmittelpumpe 4 in Verbindung stehen. Der Arbeitszylinder 1 ist hier mit einer einseitig herausgeführten Kolbenstange 5 versehen, die auf nicht dargestellte Weise beispielsweise an einem zu betätigenden Gestänge oder dergleichen angreift - davon abgesehen könnte natürlich auch auf der anderen Seite eine entsprechende Kolbenstange herausgeführt sein, was für manche Anwendungen vorteilhaft bzw. notwendig ist.

Beide Seiten der Druckmittelpumpe 4 sind parallel zur Verbindung mit dem Arbeitszylinder 1 weiters mit einem mit dem Tank 6 in Verbindung stehenden Wechselventil 7 verbunden, welches auf bekannte Weise einen Volumsausgleich zwischen den bei hydraulischer Verstellung des Arbeitszylinders 1 unterschiedlich großen Volumsänderungen auf seiten der Arbeitsräume 2 bzw. 3 ermöglicht. Weiters sind von beiden Seiten des Wechselventils 7 ausgehend noch Leitungen 8 zum Tank 6 vorgesehen, in denen Druckbegrenzungsventile 9 angeordnet sind, welche bei unzulässigem Systemdruck in den Tank 6 absteuern.

In die Verbindungsleitung 10, 11 der beiden Arbeitsräume 2, 3 zur Druckmittelpumpe 4 ist hier jeweils ein in Richtung zum zugehörigen Arbeitsraum 2, 3 öffnendes Rückschlagventil 12, 13 eingeschaltet, welches jeweils über den in der Verbindungsleitung 10, 11 der Druckmittelpumpe 4 zum jeweils anderen Arbeitsraum 2, 3 herrschenden Druck über hier strichliert eingezeichnete Leitungen 14, 15 entsperrbar ist. Die Ausgangsseiten 16, 17 beider Rückschlagventile 12, 13 sind jeweils mit der Eingangsseite 18, 19 von ausgangsseitig zum Tank 6 öffnenden Vorspannventilen 20, 21 verbunden, wobei diese Vorspannventile 20, 21 über den jeweils eingangsseitig des zugeordneten Rückschlagventils 12, 13 herrschenden Druck über strichlierte Leitungen 22, 23 absperrbar sind.

Der Öffnungsdruck der absperrbaren Vorspannventile 20, 21 ist über ein hier nur symbolisch angedeutetes Verstellelement 24 einstellbar. Weiters ist zur dargestellten Ausführung noch zu erwähnen, daß hier alle Ventile samt Druckbegrenzungsventilen, nicht dargestellten Drosseln und dergleichen zusammen mit der Druckmittelpumpe 4 und dem Tank 6 in einem gemeinsamen, auch alle Verbindungsleitungen bis zu den beiden arbeitszylinderseitigen Anschlüssen 25, 26 aufweisen Aggregat 27 angeordnet sind, was die Unterbringung der gesamten Betätigungsanordnung beispielsweise in Fahrzeugen mit naturgemäß geringem zur Verfügung stehenden Platz erleichtert.

Wenn im normalen Betrieb der dargestellten Anordnung die Kolbenstange 5 des Arbeitszylinders 1 beispielsweise nach rechts ausfahren soll, so wird die Druckmittelpumpe 4 so betätigt, daß das Druckmedium über das in der Darstellung linke Rückschlagventil 12, die Verbindungsleitung 10 und den Anschluß 25 in den Arbeitsraum 2 gedrückt wird. Das aus dem kleineren Arbeitsraum 3 bei Bewegung des Kolbens 28 nach rechts ausgeschobene Hydraulikmedium gelangt über den Anschluß 26 und die Verbindungsleitung 11 zum Rückschlagventil 13 bzw. zum Vorspannventil 21. Hier gibt es nun zwei Möglichkeiten: Wenn - wie dargestellt - das Rückschlagventil 13 über die Leitung 15 durch den von der Pumpe auf der gegenüberliegenden Seite aufgebauten Druck entsperrt wird, so kann das aus dem Arbeitsraum 3 ausgeschobene Hydraulikmedium direkt über das geöffnete Rückschlagventil 13 zur Pumpe 4 zurückkehren. Wenn (in einer einfacheren, nicht dargestellten Ausführung) das Rückschlagventil 13 nicht entsperrbar ist, so muß das aus dem Arbeitsraum 3 ausgeschobene Hydraulikmedium über das Vorspannventil 21 unter Überwindung von dessen Öffnungsdruck zum Tank 6 hin ausgeschoben werden. In beiden Fällen ist das hier in einer Mittelstellung gezeichnete Wechselventil 7 in seiner nicht dargestellten rechten Endposition, womit das zur Füllung des größeren Arbeitsraumes 2 erforderliche Volumen bedarfsweise aus dem Tank 6 zur Saugseite der Druckmittelpumpe 4 hin ergänzt werden kann.

Das in der Darstellung linke Vorspannventil 20 ist bei diesem nach rechts Ausfahren der Kolbenstange 5 bzw. des Arbeitszylinder 1 über die Leitung 22 bzw. den dort von der Druckmittelpumpe 4 aufgebauten Druck abgesperrt, sodaß in dieser Phase das Druckmittel hier nicht zum Tank 6 hin entweichen kann.

Das Einfahren der Kolbenstange 5 bzw. des Arbeitszylinders 1 in der Darstellung nach links erfolgt sinngemäß einfach durch Umkehrung der Förderrichtung der Druckmittelpumpe 4. Das dabei größere, aus dem Arbeitsraum 2 ausgeschobene Volumen wird wie vorhin beschrieben wiederum entweder (bei über die Leitung 14 entsperrtem Rückschlag 12) über das Wechselventil 7 bzw. (bei einem nicht entsperrbaren Rückschlagventil 12) über das Vorspannventil 20 ausgeschoben, wobei im ersten Fall die Druckmittelpumpe 4 ansaugseitig unmittelbar davon versorgt wird und nur der Rest über das Wechselventil 7 zum Tank abströmt und im zweiten Falle das gesamte Volumen über das Vorspannventil 20 zum Tank hin abläuft, während die Druckmittelpumpe 4 über das Wechselventil 7 das benötigte Volumen aus dem Tank 6 nachsaugt.

Bei stehender Druckmittelpumpe 4 sind beide Rückschlagventile 12, 13 geschlossen, sodaß vom Arbeitszylinder 1 bzw. den Arbeitsräumen 2, 3 her Hydraulikmedium nur über die Vorspannventile 20, 21 abströmen kann. Der Arbeitszylinder 1 ist damit hydraulisch gesperrt und zwar bis zu einem jeweils vom Öffnungsdruck der Vorspannventile 20, 21 bestimmten Druck, der beispielsweise über die zu betätigende Anordnung händisch auf die Kolbenstange 5 bzw. den Kolben 28 und damit das jeweilige Arbeitsraumvolumen aufgebracht werden kann. Es ist damit beispielsweise möglich, eine über eine derartige Anordnung hydraulisch betätigte Heckklappe auch bei Ausfall der die Druckmittelpumpe 4 versorgenden Bordspannung noch von Hand zu schließen, wozu nur der vorzugsweise über die Verstellelemente 24 einstellbare Öffnungsdruck des jeweiligen Vorspannventils 20, 21 überwunden werden muß.

Bei - wie dargestellt - entsperrbaren Rückschlagventilen 12, 13 ist im normalen Betrieb der Anordnung der eingestellte Öffnungsdruck der Vorspannventile 20, 21 bedeutungslos, da ja das Hydraulikmedium aus dem jeweiligen Arbeitsraum über das zugehörige, geöffnete Rückschlagventil abströmen kann. Bei nicht entsperrbaren Rückschlägen 12, 13 ist auch bei der normalen hydraulischen Betätigung zum Abströmen des Hydraulikmediums aus dem jeweiligen Arbeitsraum der Öffnungsdruck des zugeordneten Vorspannventils 20 bzw. 21 zu überwinden, was aber zufolge der hier normalerweise eher geringen eingestellten, zu überwindenden Öffnungsdrücke kein Problem darstellt.

## Patentansprüche

1. Hydraulische Betätigungsanordnung, insbesonders zur Betätigung eines Abdeckelementes an einem Fahrzeug, mit zumindest einem doppeltwirkenden hydraulischen Arbeitszylinder (1), dessen Arbeitsräume (2, 3) mit jeweils einer Seite einer in ihrer Förderrichtung umschaltbaren Druckmittelpumpe (4) in Verbindung stehen, deren beide Seiten parallel zur Verbindung mit dem Arbeitszylinder (1) weiters mit einem mit dem Tank (6) in Verbindung stehenden Wechselventil (7) verbunden sind, **dadurch gekennzeichnet, daß** in die Verbindungsleitung (10, 11) zumindest eines der beiden Arbeitsräume (2, 3) zur Druckmittelpumpe (4) ein in Richtung zu diesem Arbeitsraum (2, 3) öffnendes Rückschlagventil (12, 13) eingeschaltet ist, dessen Ausgangsseite (16, 17) weiters mit der Eingangsseite (18, 19) eines ausgangsseitig zum Tank (6) öffnenden Vorspannventils (20, 21) verbunden ist, welches über den eingangsseitig des Rückschlagventils (12, 13) herrschenden Druck absperrbar ist.

2. Betätigungsanordnung nach Anspruch 1, **dadurch gekennzeichnet, daß** das Rückschlagventil (12, 13) über den in der Verbindungsleitung der Druckmittelpumpe (4) zum jeweils anderen Arbeitsraum (2, 3) herrschenden Druck entsperrbar ist.

3. Betätigungsanordnung nach Anspruch 1 oder 2, **dadurch gekennzeichnet, daß** der Öffnungsdruck des absperrbaren Vorspannventils (20,21) einstellbar ist.

4. Betätigungsanordnung nach einem oder mehreren der Ansprüche 1 bis 3, **dadurch gekennzeichnet, daß** alle Ventile (7, 12, 13, 20, 21), sowie gegebenenfalls auch zusätzliche Druckbegrenzungsventile (9), Drosseln und dergleichen, vorzugsweise zusammen mit der Druckmittelpumpe (4) und dem Tank (6), in einem gemeinsamen, auch alle Verbindungsleitungen bis zu den beiden arbeitszylinderseitigen Anschlüssen (25, 26) aufweisenden Aggregat (27) angeordnet sind.

## Claims

1. A hydraulic actuator, in particular for actuating a canopy on a vehicle, having at least one double-acting hydraulic working cylinder (1), whose working spaces (2, 3) are connected to each side of a pressurised medium pump (4) which can be switched to the feed direction, both sides of which parallel to the connection with the working cylinder (1) are also connected to a shuttle valve (7) connected to the tank (6), **characterised in that** a reflux valve (12, 13) opening in the direction to this working space (2, 3) is joined in the connection pipe (10, 11) of at least one of the two working spaces (2, 3) to the pressurised medium pump (4), whose output side (16, 17) is further connected to the input side (18, 19) of an output-side prestress valve (20, 21) opening to the tank (6), which can be shut off by the pressure prevailing on the input side of the reflux valve (12, 13).

2. The actuator as claimed in Claim 1, **characterised in that** a reflux valve (12, 13) can be unblocked by the pressure prevailing in the connection pipe of the pressurised medium pump (4) to each other working space (2, 3).

3. The actuator as claimed in Claim 1 or 2, **characterised in that** the opening pressure of the blockable prestress valve (20, 21) can be adjusted.

4. The actuator as claimed in any one or more of Claims 1 to 3, **characterised in that** all valves (7, 12, 13, 20, 21), as well as additional pressure control valves (9), throttles and the like also are preferably arranged with the pressurised medium pump (4) and the tank (6) in a common unit (27) also accommodating all connection pipes including both connections (25, 26) on the working cylinder side.

## Revendications

1. Dispositif d'actionnement hydraulique, en particulier pour actionner un élément de recouvrement d'un véhicule automobile, comportant au moins un vérin hydraulique (1) à double effet, dont les chambres de travail (2, 3) sont en liaison avec un côté respectif d'une pompe à fluide sous pression (4) à direction de refoulement inversible, dont les deux côtés sont reliés parallèlement à la liaison avec le vérin hydraulique (1) et de plus avec une soupape à deux voies (7) communiquant avec le réservoir (6), **caractérisé en ce que** dans la conduite de liaison (10, 11) d'au moins une des deux chambres de travail (2, 3) vers la pompe à fluide sous pression (4) est branchée une soupape anti-retour (12, 13) s'ouvrant dans la direction de cette chambre de travail (2, 3), dont le côté sortie (16, 17) est relié de plus avec le côté entrée (18, 19) d'une soupape de précontrainte (20, 21) s'ouvrant côté sortie vers le réservoir (6), laquelle peut être bloquée via la pression régnant côté entrée de la soupape anti-retour (12, 13).

2. Dispositif d'actionnement selon la revendication 1, **caractérisé en ce que** la soupape anti-retour (12, 13) peut être débloquée via la pression régnant dans la conduite de liaison de la pompe à fluide sous pression (4) vers l'autre chambre de travail respective (2,3).

3. Dispositif d'actionnement selon l'une ou l'autre des revendications 1 et 2, **caractérisé en ce que** la pression d'ouverture de la soupape de précontrainte (20, 21) déblocable est réglable.

4. Dispositif d'actionnement selon l'une ou plusieurs des revendications 1 à 3, **caractérisé en ce que** toutes les soupapes (7, 12, 13, 20, 21) ainsi que le cas échéant aussi des soupapes de limitation de pression (9) additionnelles, des étranglements et similaires, de préférence conjointement avec la pompe à fluide sous pression (4) et le réservoir (6), sont agencé(e)s dans une unité commune (27) présentant aussi toutes les conduites de liaison jusqu'au deux raccords (25, 26) côté vérin hydraulique.
